# EUROPÄISCHE PATENTSCHRIFT

(11) **EP 0 036 905 B1**
(45) Veröffentlichungstag und Bekanntmachung des Hinweises auf die Patenterteilung: **24.04.1985**
(21) Anmeldenummer: 80107283.6
(22) Anmeldetag: 21.11.1980
(51) Int. Cl.: E04C 3/30

(54) **Stütze zur Erstellung von Gebäuden**
Strut for the construction of buildings
Pilier pour la construction de bâtiments

(30) Priorität: 29.03.1980 DE 8008815 U
(43) Veröffentlichungstag der Anmeldung: 07.10.1981
(73) Patentinhaber: Holdschlag, Heinrich, D-4280 Borken (DE)
(72) Erfinder: Holdschlag, Heinrich, D-4280 Borken (DE)
(74) Vertreter: Hauck, Hans, Dipl.-Ing.

## Beschreibung

Die vorliegende Erfindung betrifft eine Stütze zur Erstellung von Gebäuden nach dem Oberbegriff des Patentansprüche 1.

Derartige Stützen können vorgefertigt werden und ermöglichen das Erstellen von Häusern, Hallen u. dergl. Gebäuden nach dem Fertigbauprinzip, wobei die vorgefertigten Bauteile an der Baustelle montiert werden. Die Stützen haben den Vorteil, daß sie ggf. über mehrere Geschosse durchlaufen können und gleichzeitig einen einfachen Anschluß von Deckenträgern, Bindern etc. ermöglichen, da diese zwischen den Eckelementen hindurchgeführt werden können.

Solche Stützen sind beispielsweise aus der DE-GM 78 33 451 bekanntgeworden. Bei diesen bekannten Stützen sind die Eckelemente durch abnehmbar angeordnete Verkleidungsplatten miteinander verbunden. Soll ein Deckenträger, Binder etc. durch die Stütze hindurchgeführt werden, werden an dieser Stelle die Verkleidungsplatten entfernt, und der Deckenträger bzw. Binder wird beispielsweise mittels Bolzen an den Eckelementen befestigt.

Es hat sich jedoch gezeigt, daß eine derartige Konstruktion nur geringen statischen Anforderungen genügt, da hierbei die Verkleidungsplatten im wesentlichen nur eine Verbindungsfunktion zwischen den Eckelementen ausüben und keine tragende Funktion besitzen. Statt dessen werden die auftretenden Kräfte und Momente von den Eckelementen aufgenommen und abgeleitet, deren Abmessungen Jedoch aufgrund der Baulichen Gegebenheiten Grenzen unterworfen sind.

Eine Stütze mit sämtlichen Merkmalen gemäß dem Oberbegriff des Patentanspruchs 1 ist aus der DE-A 1 609 723 bekannt. Diese Stütze entspricht im bezug auf ihre statischen Eigenschaften im wesentlichen dem vorstehend beschriebenen Stand der Technik. Auch hierbei findet die Lastabtragung über die Eckelemente statt, die lediglich zur Aussteifung in bestimmten Abständen über Zwischenstücke miteinander verbunden sind. Wenn beispielsweise ein Deckenträger auf einem Zwischenstück zu liegen kommt, werden die vom Deckenträger abgegebenen Lasten über das Zwischenstück unmittelbar auf die Eckelemente abgetragen, so daß die gesamte Konstruktion in bezug auf ihr Tragvermögen von den Querschnittsabmessungen der Eckelemente abhängig ist. Die Eckelemente stehen dabei auf dem entsprechenden Fundament und tragen die Lasten ab.

Ferner ist aus der FR-A 1 285 437 eine Stütze bekannt, bei der ebenfalls nur die Eckelemente tragende Funktionen übernehmen, während das Mittelelement lediglich zur Verbindung der Eckelemente dient und sich nicht bis zum unteren Stützenende erstreckt. Dieses Mittelelement weist keinen Rechteckquerschnitt auf.

Weitere Veröffentlichungen, in denen Stützen beschrieben sind, sind die FR-A 549997 und die FR-A 992 912. In beiden Fällen sind keine tragenden Mittelelemente vorgesehen, die über die volle Geschoßhöhe durchlaufen.

Der Erfindung liegt die Aufgabe zugrunde, eine Stütze der angegebenen Art zu schaffen, die verbesserte statische Eigenschaften aufweist.

Diese Aufgabe wird erfindungsgemäß durch eine Stütze mit den kennzeichnenden Merkmalen des Patentanspruchs 1 gelöst.

Bei der erfindungsgemäß ausgebildeten Stütze haben die Eckelemente im wesentlichen nur eine Versteifungsfunktion für die Stütze, während die auftretenden Kräfte bzw. Momente allein von dem Mittelelement aufgenommen und abgeleitet werden. Die Übertragung der Kräfte bzw. Momente von einem Deckenträger auf die Stütze findet dabei beispielsweise so statt, daß der Deckenträger zwischen die Eckelemente in die Stütze eingeführt wird und dabei auf dem tragenden Mittelelement aufliegt. Die Eckelemente erstrecken sich seitlich am Deckenträger vorbei und stellen somit eine seitliche Halterung für diesen dar. Neben ihrer versteifenden Funktion haben somit die Eckelemente die Aufgabe, das Anschließen von Deckenträgern, Bindern, Sparren, Pfetten etc. an die Stütze zu erleichtern. Dieses trifft ebenfalls auf Wandelemente, Fenster u. dergl. Bauelemente zu, die ebenfalls in dem zwischen zwei Eckelementen befindlichen Zwischenraum an der Stütze montiert werden können.

Somit ist bei der erfindungsgemäß ausgebildeten Stütze das tragende Mittelelement an Stellen unterbrochen, an denen die Deckenträger, Binder, Sparren, Pfetten u. dergl. Bauelemente durch die Stütze geführt' werden sollen. Bei eingeschossiger Bauweise wird somit das tragende Mittelelement kürzer ausgebildet als die Eckelemente, so daß in oberen Endbereich der Stütze die entsprechenden Träger, Binder u. dergl. angeschlossen werden können. Soll sich die erfindungsgemäß ausgebildete Stütze über mehrere Geschosse erstrecken, so daß die Eckelemente die Höhe von mindestens zwei Geschossen aufweisen, so besteht das tragende Mittelelement aus mehreren, den jeweiligen Geschoßhöhen entsprechenden Einzelelementen, die im Abstand der jeweiligen Geschoßdeckenträger voneinander angeordnet sind. Bei einer derartigen Bauweise werden die Deckenträger in die jeweiligen Zwischenräume zwischen den Einzelelementen eingeführt, so daß sie auf dem unteren Element aufliegen. Das darüber angeordnete Element stützt sich dann auf dem Deckenträger ab und kann selbst ggf. weitere Deckenträger, Binder, Sparren u. dergl. tragen. Offensichtlich haben somit bei mehrgeschossiger Bauweise die durchlaufenden Eckelemente der Stütze auch die Aufgabe, die einzelnen Längen des tragenden Mittelelementes miteinander zu verbinden.

Die erfindungsgemäß ausgebildete Stütze ist so ausgestaltet, daß das tragende Mittelelement in beiden orthogonalen Richtungen gegenüber der Außenseite der Eckelemente zurückspringt. Diese Ausgestaltung eröffnet die Möglichkeit des Anschlusses von Wandelementen, Fenstern u. dergl. Bauelementen an die Stütze, wobei diese in den zwischen zwei benachbarten Eckelementen vorhandenen Zwischenraum eingeschoben werden. Naturgemäß empfiehlt es sich, diesen Raum so zu bemessen, daß er an die Stärke der Wandelemente, Fenster u. dergl. angepaßt ist. Der Raum kann des weiteren auch zur Aufnahme von Leitungen, Rohren u. dergl. Installationen genutzt werden, je nach Ausgestaltung. Bezüglich der Abmessung des Abstandes zwischen den Eckelementen der Stütze ergibt sich eine Reihe von Möglichkeiten, die vom jeweiligen Einsatzzweck der Stütze abhängen. So weisen bei einer Ausführungsform die Eckelemente in beiden orthogonalen Richtungen einen Abstand voneinander auf, der mindestens der Stärke eines Deckenträgers, Binders, Sparrens, einer Pfette u. dergl. Bauelementes entspricht. Bei dieser Ausführungsform kann die Stütze in beiden orthogonalen Richtungen beispielsweise einen Deckenträger aufnehmen, der zwischen den entsprechenden Eckelementen hindurchgeführt ist. Andere Ausführungsformen sind möglich, bei denen der Abstand der Eckelemente so bemessen ist, daß in einer orthogonalen Richtung ein Deckenträger durch die Stütze hindurchführbar ist, während in der anderen orthogonalen Richtung in der vorstehend beschriebenen Weise Wandelemente bzw. Fenster angeschlossen werden können. Eine besonders bevorzugte Ausführungsform der Erfindung zeichnet sich dadurch aus, daß die Eckelement in einer orthogonalen Richtung einen Abstand voneinander aufweisen, der mindestens der Stärke eines Deckenträgers und Sparrens entspricht, und in der anderen orthogonalen Richtung einen Abstand voneinander, der mindestens der Stärke einer Pfette entspricht. Bei dieser Ausführungsform ist das tragende Mittelelement im oberen Endbereich der Stütze zur Ausbildung eines durch Deckenträger, sparren und Pfette bestehenden Knotens ausgenommen. Der Deckenträger erstreckt sich hierbei in einer orthogonalen Richtung durch die Stütze hindurch und liegt auf dem tragenden Mittelelement auf. Aus der anderen orthogonalen Richtung wird die Fußpfette durch die Stütze hindurchgeführt und liegt auf dem Deckenträger auf. Der Sparren wird aus der gleichen orthogonalen Richtung wie der Deckenträger durch die Stütze hindurchgeführt und stützt sich dabei auf der Fußpfette ab. Die Eckelemente der Stütze dienen als seitliche Halterung für den aus Deckenträger, Fußpfette und Sparren bestehenden Knoten und erstrecken sich bis zum oberen Sparrenrand.

Offensichtlich lassen sich somit mit der erfindungsgemäß ausgestalteten Stütze derartige Knoten ohne großen Montageeinsatz auf der Baustelle herstellen, wobei die zugehörigen Bauelemente weitgehend vorgefertigt sein können. Es sei nochmals erwähnt, daß infolge der Anordnung des tragenden Mittelelementes von der Stütze relativ große Lasten bzw. Momente aufgenommen und abgeführt werden können, ohne daß die Stützenabmessungen hierzu übermäßig groß ausgelegt werden müssen. Durch die Anordnung der durchlaufenden Eckelemente lassen sich auch Stützen fertigen, die sich über mehrere Geschosse erstrecken, wobei die Mittelelemente an denjenigen Stellen unterbrochen sind, an denen tragende Bauelemente in die Stütze eingeführt werden sollen. Des weiteren haben die Eckelemente neben ihrer versteifenden Funktion die Aufgabe, den Anschluß von anderen Bauelementen an die Stütze zu ermöglichen bzw. zu erleichtern.

Um die Verankerung der Stütze in einem Fundament zu ermöglichen, ist das tragende Mittelelement zweckmäßigerweise im unteren Stützenendbereich zwischen den Eckelementen mit mindestens einem sich über die Eckelemente hinauserstreckenden Stützfuß versehen. Dieser Stützfuß kann beispielsweise als Flach- oder U-Eisen ausgebildet sein und wird in einfacher Weise im Fundament einbetoniert, so daß sich ein fester Halt für die Stütze ergibt. Dadurch, daß der Stützfuß zwischen den Eckelementen angeordnet ist, bleibt er für das Auge relativ verborgen und erhält durch die Eckelemente weiteren seitlichen Halt.

Schließlich sei noch auf eine besonders bevorzugte Ausführungsform der Erfindung hingewiesen, bei der das tragende Mittelelement ein Verbundelement aus einem Doppel-T-Profil aus Stahl und Holz ist, während die Eckelemente aus Holz bestehen. Hierbei besitzt das Mittelelement ein verbessertes Tragvermögen. Die Eckelemente weisen Aussparungen auf, in die die jweiligen Flanschendbereiche des Doppel-T-Profiles eingeführt sind, so daß sich eine gute Verzahnung zwischen dem Mittelelement und den Eckelementen ergibt. Im übrigen sind die Eckelemente mit den Holzteilen des Mittelelementes verbunden. Bei dieser Konstruktion sind diverse Anschlußvarianten von Trägern, Bindern etc. denkbar, wobei ggf. bei durchlaufendem Doppel-T-Profil nur die Holzteile des Mittelelementes zur Aufnahme der Träger, Binder etc. unterbrochen sind.

Die Erfindung wird nunmehr anhand von Ausführungsbeispielen in Verbindung mit der Zeichnung erläutert. Es zeigen:
Fig. 1 einen Querschnitt durch eine erste Ausführungsform einer Stütze;
Fig. 2 einen Querschnitt durch eine zweite Ausführungsform einer Stütze, wobei die Stütze in Verbindung mit zwei Wandelementen gezeigt ist;
Fig. 3 eine schematische perspektivische Ansicht von zwei Stützen in Verbindung mit einem Deckenträger, einem Sparren und einer Fußpfette; und
Fig. 4 eine Vorderansicht eines Stützenfußes.

Die in Fig. 1 im Querschnitt dargestellte Stütze 1 besteht aus einem Mittelelement 2 und vier Eckelementen 3. Sowohl das Mittelelement 2 als auch die Eckelemente 3 bestehen aus Massivholzelementen, die über Nut und Feder 4 sowie Leimverbindungen aneinander befestigt sind. Die Eckelemente 3 sind in bezug auf das Mittelelement 2 so angeordnet, daß sich zwischen benachbarten Eckelementen Freiräume 13 ergeben, die zum Anschließen von anderen Bauelementen an die Stütze, beispielsweise Trägern, Bindern, Sparren, Pfetten, Wandelementen, Fensterelementen u. dergl. Verwendung finden können.

Die Stütze ist so ausgebildet bzw. bemessen, daß das Mittelelement 2 im wesentlichen die statischen Aufgaben (Lastabnahme) wahrnimmt, während die Eckelemente 3 zur Versteifung der Stütze bzw. als Montageelement zum Anschließen der erwähnten Bauelemente dienen. Von wesentlicher Bedeutung ist, daß in denjenigen Fällen, in denen Träger, Binder u. dergl. in die Stütze hinein bzw. durch die Stütze hindurch geführt werden, das Mittelelement 2 unterbrochen ist, so daß diese Bauelemente auf dem Mittelelement aufliegen können, währen die Eckelemente 3 durchlaufen und somit eine seitliche Halterung für die Bauelemente bilden. Auch wenn sich die Stütze über mehrere Geschosse erstreckt, sind die Eckelemente 3 durchlaufend ausgebildet, während das Mittelelement 2 an denjenigen Stellen ausgenommen ist, an denen beispielsweise Deckenträger in die Stütze hineingeführt werden sollen. Die Eckelemente 3 sichern somit auch den Zusammenhalt des Mittelelementes, falls dieses aus mehreren Einzelelementen bestehen sollte. Beispielsweise kann eine derartige Stütze im Querschnitt quadratisch ausgebildet und von Ecke zu Ecke 25 cm breit sein, während die im Querschnitt quadratischen Eckelemente eine Breitenabmessung von 7 cm aufweisen können.

Fig. 2 zeigt eine andere Ausführungsform einer erfindungsgemäß ausgebildeten Stütze 5 ebenfalls im Querschnitt. Bei dieser Stütze sind die Eckelemente 9 ebenfalls aus Massivholz (Brettschichtholz) ausgebildet, während das Mittelelement 6 als Verbundelement aus zwei Holzteilen 8 und einem Doppel-T-Stahlträger 7 ausgebildet ist. Bei dieser Ausführungsform weist das Mittelelement 6 im Vergleich zu der Ausführungsform der Fig. 1 ein verbessertes Tragvermögen auf. Die Eckelemente 9 sind mit Ausnehmungen 10 versehen, in die sich die Flanschendbereiche 11 des Doppel-T-Trägers 7 hineinerstrecken. Dadurch wird eine gute Verzahnung der Eckelemente 9 mit dem Mittelelement 6 erreicht. Im übrigen sind die Eckelemente auch hier wieder mit den Holzteilen 8 des Mittelelementes verleimt.

Bei der in Fig. 2 dargestellten Ausführungsform der Stütze sind die Eckelemente 9 in einer orthogonalen Richtung so weit zusammengerückt, daß der dazwischen befindliche Raum zur Aufnahme von relative dünnen Wandelementen 12 genutzt werden kann. Diese Wandelemente 12 werden in den Zwischenraum eingeschoben und dort in irgendeiner geeigneten Weise befestigt. Auf diese Weise ist eine relativ einfache Anschlußmöglichkeit von Wandelementen an die Stütze gegeben.

Fig. 3 zeigt in schematischer Ansicht zwei Stützen 20 im fertigmontierten Zustand bei einem Einfamilienhaus. Die Stützen 20 sind in geeigneter Weise in Fundamenten verankert und leiten die Kräfte bzw. Momente der Konstruktion in diese ab. Wie man Fig. 3 entnehmen kann, ist ein horizontal verlaufender Deckenträger 23 durch beide Stützen 20 geführt und liegt dabei auf den beiden Mittelelementen (nicht gezeigt) der Stützenauf. Senkrecht zum Deckenträger 23 erstreckt sich ebenfalls in Horizontalrichtung eine Fußpfette 24, die durch eine Stütze 20 verläuft. Die Fußpfette 24 liegt auf dem Dekkenträger 23 auf. Als weiteres Element erstreckt sich ein Sparren 22 unter dem Winkel der Dachneigung durch die Stütze 20 hindurch und liegt dabei auf der Fußpfette 24 auf. Der Sparren 22 trägt die Elemente des Daches, dessen Abschluß bei 25 dargestellt ist.

Aus Fig. 3 kann man entnehmen, daß sich die Stütze in hervorragender Weise zur Aufnahme des hier dargestellten und aus Deckenträger 23, Fußpfette 24 und Sparren 22 bestehenden Knotens eignet. Wie erwähnt, erstreckt sich das Mittelelement der Stütze hierbei nur bis zum Deckenträger 23, der auf dem tragenden Mittelelement aufliegt. Die Eckelemente 21 der Stütze laufen jedoch bis zum oberen Rand des Sparrens 22 durch. Es ist für den Fachmann ersichtlich, daß sich durch die konstruktive Ausgestaltung der Stütze eine sehr einfache Ausbildung der Knotenpunktes ergibt, wobei die entsprechenden Bauelemente auf der Baustelle ohne Schwierigkeiten montiert werden können.

Fig. 4 zeigt in schematischer Weise den Anschluß einer Stütze 30 an ein Fundament 35. Dieser Anschluß kann in einfacher Weise dadurch vorgenommen werden, daß die Stütze 30 in ihrem unteren Endbereich mit einem Stützfuß 33 versehen wird, der sich über das untere Ende der Stütze hinauserstreckt. Hierzu kann beispielsweise ein U-Eisen Verwendung finden, das mit der Stütze, wie bei 34 gezeigt, verschraubt sein kann. Der Stützfuß ist dabei nur am Mittelelement 31 der Stütze befestigt, so daß er zwischen zwei benachbarten Eckelementen 32 angeordnet ist. Dies hat den Vorteil, daß der Stützfuß 33 relative verdeckt angebracht ist, wobei die Eckelemente 32 ihm einen zusätzlichen seitlichen Halt geben. Das untere Ende des Stützfußes wird bei der Montage der Stütze einbetoniert.

## Patentansprüche

1. Holzstütze zur Erstellung von Gebäuden mittels von mehreren Stützen (1, 5, 20, 30) getragenen Deckenträgern (23), Bindern, Sparren (22), Pfetten (24) und dgl. Bauelementen, welche vier durch ein Mittelelement (2, 6, 31) über eine Leimverbindung miteinander verbundene Eckelemente (3, 9, 21, 32) aufweist, deren Abstand voneinander in beiden orthogonalen Richtungen der Stärke eines Deckenträgers (23), Binders, Sparrens (22), einer Pfette (24), eines Wandelementes und dgl. entspricht, wobei das Mittelelement (2, 6, 31) und die Eckelemente (3, 9, 21, 32) jeweils im Querschnitt rechteckförmig ausgebildet sind und das Mittelelement (2, 6, 31) in einer orthogonalen Richtung gegenüber der Außenseite der Eckelemente (3, 9, 21, 32) zurückspringt, dadurch gekennzeichnet, daß das Mittelelement (2, 6, 31) vom unteren Stützenende an geschoßweise durchlaufend ausgebildet und nur an Stellen unterbrochen ist, and denen die Deckenträger (23), Binder, Sparren (22), Pfetten (24) und dgl. durch die Stütze (1, 5, 20, 30) geführt werden sollen, sowie mittels Nut und Feder (4) mit den im wesentlichen lastfrei gehaltenen Eckelementen (3, 9, 21, 32) verbunden und im Querschnitt in beiden orthogonalen Richtungen gegenüber der Aussenseite der Eckelemente zurückspringend ausgestaltet ist und daß nur das Mittelelement (2, 6, 31) zur Lastübertragung in den Baugrund am unteren Stützenende ausgebildet ist.

2. Stütze nach Anspruch 1, dadurch gekennzeichnet, daß die Eckelemente (3, 9, 21, 32) die Höhe von mindestens zwei Geschossen aufweisen, während das Mittelelement (2, 6, 31) aus mehreren, den jeweiligen Geschoßhöhen entsprechenden Einzelelementen besteht, die im Abstand der jeweiligen Geschoßdeckenträger voneinander angeordnet sind.

3. Stütze nach Anspruch 1 oder 2, dadurch gekennzeichnet, daß das Mittelelement (2, 6, 31) im oberen Endbereich der Stütze (20) zur Ausbildung eines aus Deckenträger (23), Sparren (22) und Pfette (24) bestehenden Knotens ausgenommen ist.

4. Stütze nach einem der vorangehenden Ansprüche, dadurch gekennzeichnet, daß das Mittelelement (31) im unteren Stützenendbereich zwischen den Eckelementen (32) mit einem Stützenfuß (33) versehen ist, mit dem die Stütze in einem Fundament einspannbar ist.

5. Stütze nach einem der Ansprüche 1 bis 4, dadurch gekennzeichnet, daß das Mittelelement (6) ein Verbundelement aus einem Doppel-T-Profil (7) aus Stahl und Holz (8) ist, während die Eckelemente (9) aus Holz bestehen.

## Revendications

1. Poteau en bois pour la construction de bâtiments au moyen de poutres de plafond (23), de fermes, de chevrons (22), de pannes (24) et d'éléments de construction similaires, portés par plusieurs poteaux (1, 5, 20, 30), qui présente quatre éléments d'angle (3, 9, 21, 32) reliés entre eux par un élément central (2, 6, 31) grâce à un collage et dont l'espacement mutuel dans les deux directions orthogonales correspond à l'épaisseur d'une poutre de plafond (23), d'une ferme, d'un chevron (22), d'une panne (24), d'un élément de mur etc., l'élément central (2, 6, 31) et les éléments d'angle (3, 9, 21, 32) présentant chacun en coupe transversale une forme rectangulaire et l'élément central (2, 6, 31) étant en retrait, dans une direction orthogonale, relativement à la face extérieure des éléments d'angle (3, 9, 21, 32), caractérisé par le fait que l'élément central (2, 6, 31), en partant de l'extrémité in-. férieure du poteau, est conçu d'un seul tenant par étages et est seulement interrompu en des endroits où les poutres de plafond (23), fermes, chevrons (22), pannes (24) etc. doivent être guidés par le poteau (1,5,20,30) qu'il est relié par rainure et languette (4) aux éléments d'angle (3,9, 21, 32) maintenus pratiquement exempts de charge, qu'il est en retrait, en coupe transversale dans les deux directions orthogonales, relativement à la face extérieure des éléments d'angle, et par le fait que seul l'élément central (2, 6, 31) est constitué, à l'extrémité inférieure du poteau, de manière à transmettre une charge au sol.

2. Poteau selon la revendication 1, caractérisé par le fait que les éléments d'angle (3, 9, 21, 32) présentent la hauteur d'au moins deux étages tandis que l'élément central (2,6,31) est formé de plusieurs'éléments individuels correspondant à la hauteur de chaque étage et qui sont disposés avec, entre eux, un espacement correspondant à la poutre de plafond d'étage dont il s'agit.

3. Poteau selon l'une quelconque des revendications 1 et 2, caractérisé par le fait que l'élément central (2,6,31) est évidé dans la région terminale supérieure du poteau (20) pour constituer un noeud formé de la poutre de plafond (23), du chevron (22) et de la panne (24).

4. Poteau selon l'une quelconque des revendications 1 à 3, caractérisé par le fait que l'élément central (31) est muni, dans la région terminale inférieure du poteau, et entre les éléments d'angle (32), d'un pied de poteau (33) par lequel le poteau peut être enserré dans une fondation.

5. Poteau selon l'une quelconque des revendications 1 à 4 caractérisé par le fait que l'élément central (6) est un élément composite formé d'un profilé d'acier en double T (7) et de bois (8) tandis que les éléments d'angle (9) sont formés de bois.

## Claims

1. A wooden support for the construction of buildings by means of ceiling beams (23), trusses, rafters (22), purlins (24) or similar building elements upheld by a plurality of supports (1, 5, 20, 30), said support comprising four corner elements (3, 9, 21, 32) which are glued to one another through an intermediate element (2, 6, 31) and whose distances from each other in both orthogonal directions correspond to the thickness of a ceiling beam (23), truss, rafter (22), purlin (24), a wall member or similar element, said intermediate element (2, 6, 31) and said corner elements (3, 9, 21, 23) each having a rectangular cross-section and said intermediate element (2, 6, 31) receding in one orthogonal direction relative to the external side of said corner elements (3, 9, 21, 32), characterized in that said intermediate element (2, 6, 31) extends from the lower end of the support through a plurality of stories and is only interrupted at such places where the ceiling beams (23), trusses, rafters (22), purlins (24) or similar elements are to be guided across said support (1, 5, 20, 30), in that said intermediate element (2, 6, 31) is connected with said substantially load-free corner elements (3, 9, 21, 32) by means of a groove and tongue arrangement (4) and recedes in its cross-section relative to the external side of said corner elements in both orthogonal directions, and in that only the intermediate element (2, 6, 31) is designed for the transfer of loads into the building ground at the lower end of the support.

2. The support according to claim 1, characterized in that said corner elements (3, 9, 21, 32) have the height of at least two building stories while said intermediate element (2, 6,31) consists of a plurality of single elements corresponding to the respective height of the stories and spaced from one another in the distance of the respective ceiling beam of the story.

3. The support according to claim 1 or 2, characterized in that said intermediate element (2, 6, 31) is recessed in the upper end portion of said support (20) for the development of a juncture consisting of a ceiling beam (23), a rafter (22) and a purlin (24).

4. The support according to one of the preceding claims, characterized in that said intermediate element (31) is provided with a support foot (33) in the lower end portion of the support between said corner elements (32), said support foot (33) serving for restraining said support in a foundation.

5. The support according to one of the claims 1 to 4, characterized in that said intermediate element (6) is a composite element comprising a double-T-beam (7) of steel and wood (8) while said corner elements (9) are made of wood.
